# EUROPÄISCHE PATENTSCHRIFT

(11) **EP 1 178 209 B1**
(45) Veröffentlichungstag und Bekanntmachung des Hinweises auf die Patenterteilung: **26.01.2005**
(21) Anmeldenummer: 01110305.8
(22) Anmeldetag: 26.04.2001
(51) Int. Cl.: F04B 1/20

(54) **Hydraulischer Transformator**
Hydraulic transformer
Transformateur hydraulique

(30) Priorität: 07.07.2000 DE 10033285
(43) Veröffentlichungstag der Anmeldung: 06.02.2002
(73) Patentinhaber: Bosch Rexroth AG, 97816 Lohr am Main (DE)
(72) Erfinder: Dantlgraber, Jörg, 97816 Lohr am Main (DE)

(56) Entgegenhaltungen:
- EP-A- 0 491 078
- WO-A-99/40318
- FR-A- 1 260 078

## Beschreibung

Die Erfindung betrifft einen Hydrotransformator in Schrägscheiben- oder Schrägachsen-Bauart mit einer zwischen Rotor und Gehäuse angeordneten Steuerscheibe gemäß dem Oberbegriff des Anspruchs 1.

Als Hydrotransformator werden aus einem hydraulischen Motor und einer hydraulische Pumpe gebildete Anordnungen bezeichnet, deren Wellen miteinander verbunden sind. Der Motor des Hydrotransformators wird aus einem Hydrauliknetz mit eingeprägtem Druck gespeist. Die Pumpe fördert Druckmittel aus einem Tank zu einem hydraulischen Verbraucher. Die Drehzahl des Motors läßt sich durch Änderung seines Schluckvolumens steuern. Die Drehzahl, mit der die Pumpe angetrieben wird, bestimmt dann zusammen mit dem Fördervolumen der Pumpe den zum Verbraucher fließenden Druckmittelstrom. Dabei ist es möglich, sowohl einen Motor als auch eine Pumpe mit verstellbarem Volumen zu verwenden. Bei einem derartigen aus der WO 99/40318 bekannten Hydrotransformator sind Motor und Pumpe in einem gemeinsamen Gehäuse angeordnet. Die Rotoren von Motor und Pumpe sind konstruktiv zu einem gemeinsamen Rotor zusammengefaßt. Die Volumenverstellung erfolgt durch Drehung einer für Motor und Pumpe gemeinsamen Steuerscheibe, die das Schluckvolumen des Motors und das Fördervolumen der Pumpe in gegenläufigem Sinn verstellt. Die Steuerscheibe ist zwischen dem Rotor und einer Abschlußplatte des Gehäuses angeordnet. Die das Gehäuse verschließende Abschlußplatte bildet in diesem Zusammenhang einen Teil des Gehäuses. Zwischen der Steuerscheibe und der Abschlußplatte ist ein die Umfangsfläche der Steuerplatte radial umschließendes Wälzlager angeordnet. In Abhängigkeit von der konstruktiven Ausgestaltung des Hydrotransformators überwiegen die druckbeaufschlagten Dichtungsflächen zwischen Rotor und Steuerscheibe diejenigen zwischen Steuerscheibe und Abschlußplatte, so daß die Steuerscheibe von der resultierenden Kraft gegen die Abschlußplatte des Gehäuses gedrückt wird. Dadurch tritt beim Betrieb des Hydrotransformators Reibung zwischen der von dem Rotor abgewandten Seite der Steuerscheibe und der Abschlußplatte auf. Diese Reibung wirkt sich negativ auf den Betrieb des Hydrotransformators aus.

Der Erfindung liegt die Aufgabe zugrunde, einen Hydrotransformator der eingangs genannten Art zu schaffen, bei dem die Reibung zwischen der Steuerscheibe und dem Rotor bzw. zwischen dem Rotor und dem Gehäuse oder der dieses verschließenden Abdeckplatte verringert ist.

Diese Aufgabe wird durch die im Anspruch 1 gekennzeichneten Merkmale gelöst. Durch die erfindungsgemäße Ausgestaltung der Druckmitteldurchführung zwischen der Abschlußplatte und der Steuerscheibe ist eine praktisch leckagefreie Bewegung der Steuerscheibe in axialer Richtung möglich. Durch die besondere Anordnung des Wälzlagers zwischen Steuerscheibe und Gehäuse entfällt der direkte Kontakt von gegeneinander gepreßten Flächen und damit auch die für den Betrieb des Hydrotransformators nachteilige Reibung zwischen diesen Flächen.

Vorteilhafte Weiterbildungen der Erfindung sind in den Unteransprüchen gekennzeichnet. Je nachdem in welche Richtung die Kräfte auf die Steuerscheibe wirken, ist das Wälzlager entweder auf der dem Rotor zugewandten Seite der Steuerscheibe zwischen dieser und einem ringförmig in das Innere des Gehäuses ragenden Vorsprung des Gehäuses angeordnet oder es ist auf der von dem Rotor abgewandten Seite der Steuerscheibe zwischen dieser und einer Abschlußplatte des Gehäuses des Hydrotransformators angeordnet. Bei kleinen abzustützenden Kräften reicht als Wälzlager ein Kugellager aus. Bei größeren abzustützenden Kräften ist dagegen ein Kegelrollenlager von Vorteil.

Die Erfindung wird im folgenden mit ihren weiteren Einzelheiten anhand von in den Zeichnungen dargestellten Ausführungsbeispielen näher erläutert. Es zeigen
- Figur 1: einen Schnitt durch einen Hydrotransformator in Schrägachsen-Bauart mit einem Kugellager zwischen der Steuerscheibe und dem Gehäuse,
- Figur 2: einen Schnitt durch einen Hydrotransformator in Schrägachsen-Bauart mit einem Kegelrollenlager zwischen der Steuerscheibe und der Abdeckplatte des Gehäuses,
- Figur 3: eine vergrößerte Darstellung des Bereichs der Steuerscheibe bei einem Hydrotransformator mit einem Kegelrollenlager zwischen der Steuerscheibe und der Abdeckplatte des Gehäuses und
- Figur 4: eine gegenüber der Figur 3 gedrehte Darstellung des Bereichs der Steuerscheibe bei einem Hydrotransformator mit einem Kegelrollenlager zwischen der Steuerscheibe und der Abdeckplatte des Gehäuses.

Die Figur 1 zeigt einen Schnitt durch einen erfindungsgemäß ausgebildeten Hydrotransformator 10' in Schrägachsen-Bauart. Eine Welle 11 ist mit zwei Kegelrollenlagern 12 und 13 in einem Gehäuse 14' gelagert. Mit der Welle 11 ist ein Triebflansch 15 verbunden. In dem Triebflansch 15 sind ein Zentrierkolben 16 und eine Reihe von Arbeitskolben, von denen zwei Arbeitskolben 17 und 18 dargestellt sind, schwenkbar gelagert. Die Anzahl der Arbeitskolben ist durch die konstruktive Auslegung des Hydrotransformators 10' bestimmt, üblich sind sechs, sieben oder neun Arbeitskolben. Der Zentrierkolben 16 und die Arbeitskolben 17, 18 sowie die weiteren in der Figur 1 nicht dargestellten Arbeitskolben sind in einem Rotor 19 geführt. Zwischen dem Zentrierkolben 16 und dem Rotor 19 angeordnete Tellerfedern 20 drücken den Rotor 19 gegen eine Steuerscheibe 21'. Die Steuerscheibe 21' liegt an einer Abschlußplatte 14a an, die das Gehäuse 14' verschließt. Die Abschlußplatte 14a ist durch Schrauben, von denen in der Figur 1 zwei Schrauben 23 und 24 dargestellt sind, am dem Gehäuse 14' gehalten. Im Sinne der Erfindung ist die Abschlußplatte 14a als Bestandteil des Gehäuses 14' anzusehen. Die Trennung in zwei Teile erfolgt lediglich, um den Hydrotransformator montieren zu können. Die sich gegenüberliegenden Flächen der Steuerscheibe 21' und des Rotors 19 sind sphärisch gewölbt. Dabei ist die Fläche des Rotors 19 konkav und die Fläche der Steuerscheibe 21' konvex ausgebildet. Die Steuerscheibe 21' ist über ein Rohr 27 an der Abschlußplatte 14a gehalten. Das Rohr 27 ist in die Abschlußplatte 14a eingepreßt. Es dient als Zentrierung für die Steuerscheibe 21' und als Kanal für das Druckmittel. Die Steuerscheibe 21' ist innerhalb eines Winkelbereichs gegenüber dem Rohr 27 verdrehbar. Konzentrisch zu dem Rohr 27 ist ein weiteres Rohr 28 angeordnet. Dieses Rohr hat keine Führungsfunktion. Der ringzylindrische Raum zwischen den Rohren 27 und 28 dient als weiterer Kanal für das Druckmittel. Die Lagerung der Steuerscheibe 21' an dem Rohr 27 läßt sich auch ohne das zwischen Steuerscheibe und Gehäuse angeordnete Wälzlager in vorteilhafter Weise einsetzen.

Die Druckmittelzufuhr zu dem Hydrotransformator 10' erfolgt über einen Kanal 30. Von dort fließt das Druckmittel über den Raum zwischen den Rohren 27 und 28 in einen Kanal 31 der Steuerscheibe 21'. Der Kanal 31 steht mit einer in der Figur 1 nicht dargestellten nierenförmigen Ausnehmung auf der dem Rotor 19 zugewandten Seite der Steuerscheibe 21' in Verbindung, die das Druckmittel auf die Arbeitskolben des Rotors 19 verteilt. Die dem Rotor 19 zugewandte Seite der Steuerscheibe 21' ist mit zwei weiteren nierenförmige Ausnehmungen versehen, die mit je einem Kanal 33 und 34 (in der Figur 4 dargestellt) in der Steuerscheibe 21' verbunden sind. Der Kanal 33 führt Druckmittel über das Rohr 27 in einen Kanal 35, an den ein in den Figuren nicht dargestellter hydraulischer Verbraucher angeschlossen ist. Der Kanal 34 führt - wie in der Figur 4 dargestellt - direkt in den Innenraum des Gehäuses 14'. Ein Anschlußgewinde 38 ist für den Anschluß einer zum Tank führenden Leitung vorgesehen. Der Tank und die von dem Hydrotransformator 10' zu dem Tank führende Leitung sind in den Figuren nicht dargestellt.

Es wird im Folgenden davon ausgegangen, daß bei dem in der Figur 1 dargestellten Hydrotransformator 10' aufgrund des konstruktiven Aufbaus die druckbeaufschlagten Flächen zwischen Steuerscheibe 21' und Abschlußplatte 14a die druckbeaufschlagten Dichtungsflächen zwischen Rotor 19 und Steuerscheibe 21' überwiegen, so daß die Steuerscheibe 21' von der resultierenden Kraft in Richtung auf den Rotor 19 gedrückt wird. Zwischen der Steuerscheibe 21' und einem ringförmig in das Innere des Gehäuses 14' ragenden Vorsprung 40 ist ein Kugellager 41 angeordnet. Die Steuerscheibe 21' stützt sich über das Kugellager 41 an dem Gehäuse 14' ab. Die Reibung zwischen der Steuerscheibe 21' und dem Rotor 19 ist sowohl durch die Kraft der zwischen dem Zentrierkolben 16 und dem Rotor 19 angeordneten Tellerfedern 20 bestimmt, die den Rotor 19 gegen die Steuerscheibe 21' drücken, als auch durch die Kraft an den druckbeaufschlagten Dichtungsflächen von Rotor 19 und Steuerscheibe 21'.

Die Figur 2 zeigt einen Schnitt durch einen weiteren erfindungsgemäß ausgebildeten Hydrotransformator 10" in Schrägachsen-Bauart. Soweit die Hydrotransformatoren 10' (Figur 1) und 10" (Figur 2) gleiche Bauteile aufweisen, sind diese mit denselben Bezugszeichen versehen. Auf eine erneute Beschreibung dieser Bauteile im Zusammenhang mit der Figur 2 wurde daher verzichtet. Die Bezugszahlen von Bauteilen, deren Funktion gleich ist, die aber unterschiedliche Ausgestaltungen aufweisen, sind mit unterschiedlichen Zusätzen versehen.

Es wird im Folgenden davon ausgegangen, daß bei dem in der Figur 2 dargestellten Hydrotransformator 10" aufgrund des konstruktiven Aufbaus die druckbeaufschlagten Dichtungsflächen zwischen Rotor 19 und Steuerscheibe 21" die druckbeaufschlagten Flächen zwischen Steuerscheibe 21" und Abschlußplatte 14a überwiegen, so daß die Steuerscheibe 21" von der resultierenden Kraft in Richtung auf die Abschlußplatte 14a gedrückt wird. Zwischen der Steuerscheibe 21" und der Abdeckplatte 14a ist ein Kegelrollenlager 44 angeordnet. Das Kegelrollenlager 44 ist in einer ringförmigen Ausnehmung der Steuerscheibe 21" im äußeren Bereich der Steuerscheibe 21" angeordnet. Damit die zwischen der Steuerscheibe 21" und der Abschlußplatte 14a wirkenden Kräfte nur über das Kegelrollenlager 44 übertragen werden, ist der Abstand zwischen den sich gegenüberliegenden Flächen von Steuerscheibe 21" und Abschlußplatte 14a so groß gewählt, daß die Flächen sich nicht berühren. Die Reibung zwischen der Steuerscheibe 21' und dem Rotor 19 ist auch in diesem Ausführungsbeispiel sowohl durch die Kraft der zwischen dem Zentrierkolben 16 und dem Rotor 19 angeordneten Tellerfedern 20 bestimmt, die den Rotor 19 gegen die Steuerscheibe 21" drücken, als auch durch die Kraft an den druckbeaufschlagten Dichtungsflächen von Rotor 19 und Steuerscheibe 21".

Die Figur 3 zeigt eine vergrößerte Darstellung der Steuerscheibe 21" und der Abschlußplatte 14a des Gehäuses 14" des Hydrotransformators 10" sowie des Kegelrollenlagers 44 zwischen der Steuerscheibe 21" und der Abdeckplatte 14a. Zusätzlich zeigt die Figur 3 einen Antrieb für die Verstellung der Winkellage der Steuerscheibe 21" in schematischer Darstellung. Der Umfangsbereich der Steuerscheibe 21" ist mit einer Verzahnung 45 versehen. In die Verzahnung 45 greift ein Zahnrad 46 ein, das an einer durch die Abschlußplatte 14a geführten und in dieser gelagerten Welle 47 gehalten ist. Die Winkellage der Steuerscheibe 21" bestimmt das Übersetzungsverhältnis des Hydrotransformators 10". Das Übersetzungsverhältnis des in der Figur 1 dargestellten Hydrotransformators 10' läßt sich in der gleichen Weise durch eine entsprechende Verstellung der Winkellage der Steuerscheibe 21' verändern.

Die Figur 4 zeigt eine gegenüber der Figur 3 gedrehte Darstellung des Bereichs der Steuerscheibe 21" bei dem Hydrotransformator 10". In diesem Schnitt ist der Kanal 34 sichtbar, der die sogenannte Tankniere der Steuerscheibe 21" mit dem Innenraum des Gehäuses 14" verbindet. Das eine Ende der als Drehachse für die Steuerscheibe 21" dienenden Rohrs 27 ist in eine Bohrung der Abschlußplatte 14a gepreßt. Das andere Ende des Rohrs 27 ist mit einer Dichtung 50 versehen, die eine Drehbewegung der Steuerscheibe 21" gegenüber dem Rohr 27 erlaubt. Das Rohr 28, das das Rohr 27 konzentrisch umgibt, besitzt keine Haltefunktion. Die Endbereiche des Rohrs 28 sind mit zwei Dichtungen 51 und 52 versehen, die sowohl eine Drehbewegung der Steuerscheibe 21" gegenüber dem Rohr 28 als auch eine Drehbewegung des Rohrs 28 gegenüber der Abschlußplatte 14a erlauben. Die Dichtungen 50 bis 52 sind sphärische Stahldichtringe, deren ballige Außenfläche geringe Abweichungen der Achse der Steuerscheibe 21" gegenüber der Achse des Rohrs 27 ausgleichen.

In der Figur 1 stützt sich die Steuerscheibe 21' über das Kugellager 41 an dem Vorsprung 40 ab. Sind größere Kräfte zu übertragen, kann das Kugellager 41 durch ein Kegelrollenlager ersetzt werden. In entsprechender Weise kann das in der Figur 2 vorgesehene Kegelrollenlager 44 bei geringeren zu übertragenden Kräften durch ein Kugellager ersetzt werden.

In den Figuren 1 bis 4 ist die Erfindung am Beispiel von Hydrotransformatoren in Schrägachsen-Bauart erläutert worden. Die Erfindung ist nicht auf derartige Hydrotransformatoren beschränkt, sondern kann in entsprechender Weise auch bei Hydrotransformatoren in Schrägscheiben-Bauart eingesetzt werden.

## Patentansprüche

1. Hydrotransformator (10'; 10") in Schrägscheiben- oder Schrägachsen-Bauart mit einer zwischen Rotor (19) und Gehäuse (14', 14a; 14", 14a) angeordneten Steuerscheibe (21'; 21"), die gegenüber dem Gehäuse (14', 14a; 14", 14a) verdrehbar ist und deren Winkelstellung das Übersetzungsverhältnis des Hydrotransformators (10'; 10") bestimmt, mit einem zwischen Steuerscheibe (21'; 21") und Gehäuse (14', 14a; 14", 14a) angeordneten Wälzlager (41; 44),
**dadurch gekennzeichnet,**
- **daß** ein Rohr (27) in einer Abschlußplatte (14a) des Gehäuses (14', 14a; 14", 14a) gehalten ist,
- **daß** das Rohr (27) als Achse für die Steuerscheibe (21'; 21") dient,
- **daß** das Rohr (27) zusätzlich als Kanal für das Druckmittel ausgebildet ist,
- **daß** ein weiteres Rohr (28) konzentrisch zu dem ersten Rohr (27) angeordnet ist, wobei der Raum zwischen den Rohren (27 und 28) als weiterer Kanal für das Druckmittel ausgebildet ist und
- **daß** das Wälzlager (41; 44) zwischen einer dem Rotor (19) zugewandten oder von diesem abgewandten Fläche der Steuerscheibe (21'; 21") und einer dieser Fläche der Steuerscheibe (21'; 21") gegenüberliegenden Fläche des Gehäuses (14', 14a; 14", 14a) angeordnet ist.

2. Hydrotransformator nach Anspruch 1, **dadurch gekennzeichnet, daß** das Wälzlager (41) auf der dem Rotor (19) zugewandten Seite der Steuerscheibe (21') zwischen dieser und einem ringförmig in das Innere des Gehäuses (14', 14a) ragenden Vorsprung (40) des Gehäuses (14', 14a) des Hydrotransformators (10') angeordnet ist.

3. Hydrotransformator nach Anspruch 1, **dadurch gekennzeichnet, daß** das Wälzlager (44) auf der von dem Rotor (19) abgewandten Seite der Steuerscheibe (21") zwischen dieser und einer Abschlußplatte (14a) des Gehäuses (14", 14a) des Hydrotransformators (10") angeordnet ist.

4. Hydrotransformator nach einem der vorhergehenden Ansprüche, **dadurch gekennzeichnet, daß** das Wälzlager ein Kugellager (41) ist.

5. Hydrotransformator nach einem der Ansprüche 1 bis 3, **dadurch gekennzeichnet, daß** das Wälzlager ein Kegelrollenlager (44) ist.

## Claims

1. A hydraulic transformer (10'; 10") in swashplate or bent-axis design having, arranged between rotor (19) and housing (14', 14a; 14'', 14a), a control plate (21'; 21") which can be rotated relative to the housing (14', 14a; 14", 14a) and whose angular position determines the transmission ratio of the hydraulic transformer (10'; 10"), and having an antifriction bearing (41; 44) arranged between control plate (21'; 21") and housing (14', 14a; 14'', 14a),
**characterized in that**
- a tube (27)is held in a closing plate (14a) of the housing (14', 14a; 14", 14a),
- that the tube (27) serves as an axis for the control plate (21'; 21''),
- that the tube (27) is additionally developed as a duct for the pressure medium,
- that a further tube (28) is arranged concentrically to the first tube (27), the space between the tubes (27 and 28) being developed as a further duct for the pressure medium, and
- that the antifriction bearing (41; 44) is arranged between a surface of the control plate (21'; 21") facing the rotor (19) or remote from it and a surface of the housing (14', 14a; 14", 14a) situated opposite the said surface of the control plate (21'; 21").

2. A hydraulic transformer according to claim 1, **characterized in that** the antifriction bearing (41) on the side of the control plate (21') facing the rotor (19) is arranged between the said side of the control plate (21') and an annular projection (40) of the housing (14', 14a) of the hydraulic transformer (10') extending into the interior of the housing (14', 14a).

3. A hydraulic transformer according to claim 1, **characterized in that** the antifriction bearing (44) on the side of the control plate (21") remote from the rotor (19) is arranged between the said side of the control plate (21'') and a closing plate (14a) of the housing (14'', 14a) of the hydraulic transformer (10'').

4. A hydraulic transformer according to any of the preceding claims, **characterized in that** the antifriction bearing is a ball bearing (41).

5. A hydraulic transformer according to any of claims 1 to 3, **characterized in that** the antifriction bearing is a tapered roller bearing (44).

## Revendications

1. Un transformateur (10' ; 10") hydraulique de conception à plateau incliné ou à axe incliné, doté d'un disque (21' ; 21'') de commande disposé entre le rotor (19) et le corps (14', 14a ; 14", 14a), pouvant être amené à tourner par rapport au corps (14', 14a ; 14", 14a) et dont la position angulaire détermine le rapport de transformation du transformateur (10' ; 10") hydraulique, doté d'un palier (41 ; 44) à roulement disposé entre le disque (21' ; 21'') de commande et le corps (14', 14a; 14", 14a),
**caractérisé en ce**
- **qu'**un tube (27) est maintenu dans une plaque (14a) de fermeture du corps (14', 14a ; 14", 14a),
- **que** le tube (27) sert d'axe pour le disque (21' ; 21'') de commande,
- **que**, de façon additionnelle, le tube (27) est conçu sous forme de canal pour le fluide de pression,
- **qu'**un tube (28) supplémentaire est disposé de façon concentrique par rapport au premier tube (27), cependant que l'espace entre les tubes (27 et 28) est conçu sous forme de canal supplémentaire pour le fluide de pression, et
- **que** le palier (41 ; 44) à roulement est disposé entre une surface du disque (21' ; 21'') de commande, qui est orientée vers ou détournée du rotor (19), et une surface du corps (14', 14a; 14", 14a), qui est opposée à ladite surface du disque.

2. Un transformateur hydraulique selon la revendication n° 1, **caractérisé en ce que** le palier (41) à roulement est disposé sur la face orientée vers le rotor (19) du disque (21') de commande, entre celle-ci et une protubérance (40) du corps (14', 14a) du transformateur (10') hydraulique, laquelle pénètre à l'intérieur du corps (14', 14a) de façon annulaire.

3. Un transformateur hydraulique selon la revendication n° 1, **caractérisé en ce que** le palier (44) à roulement est disposé sur la face détournée du rotor (19) du disque (21'') de commande, entre celle-ci et un disque (14a) de fermeture du corps (14", 14a) du transformateur (10") hydraulique.

4. Un transformateur hydraulique selon une des revendications précédentes, **caractérisé en ce que** le palier à roulement est un roulement (41) à billes.

5. Un transformateur hydraulique selon une des revendications n° 1 à n° 3, **caractérisé en ce que** le palier à roulement est un palier (44) conique à rouleaux.
